# EUROPÄISCHE PATENTSCHRIFT

(11) **EP 0 678 078 B1**
(45) Veröffentlichungstag und Bekanntmachung des Hinweises auf die Patenterteilung: **02.09.1998**
(21) Anmeldenummer: 94929449.0
(22) Anmeldetag: 17.10.1994
(51) Int. Cl.: B61L 7/10, H05B 33/08, B61L 5/18

(54) **SCHALTUNGSANORDNUNG FÜR EISENBAHN-LICHTSIGNALANLAGEN**
SWITCHING CIRCUIT FOR RAILWAY LIGHT SIGNAL INSTALLATION
CIRCUIT DE COMMUTATION POUR INSTALLATION DE SIGNALISATION LUMINEUSE POUR CHEMIN DE FER

(30) Priorität: 05.11.1993 CH 3331/93
(43) Veröffentlichungstag der Anmeldung: 25.10.1995
(73) Patentinhaber: Siemens Schweiz AG, 8047 Zürich (CH)
(72) Erfinder: WINDISCH, Arthur, CH-8184 Bachenbülach (CH)
(74) Vertreter: Wächter, Roland
(86) Internationale Anmeldenummer: CH9400205
(87) Internationale Veröffentlichungsnummer: WO9512512

(56) Entgegenhaltungen:
- EP-A- 0 472 747
- DE-A- 3 230 975
- DE-A- 3 420 087
- DE-A- 3 516 612
- US-A- 4 727 289

## Beschreibung

Die vorliegende Erfindung betrifft eine Schaltungsanordnung nach dem Oberbegriff des Patentanspruchs 1.

Bei Eisenbahn-Lichtsignalanlagen wird aus bekannten Gründen eine ausserordentlich hohe Betriebssicherheit gefordert. Die Anlagen, die im allgemeinen hohen Umweltbelastungen ausgesetzt sind, sollen dabei über lange Zeit problemlos funktionieren und gegebenenfalls auftretende Mängel unverzüglich an eine Kontrollstelle melden. Aus der Schweizerischen Patentschrift CH 675 922 ist eine Eisenbahn-Lichtsignalanlage bekannt, die mit zwei Glühlampen versehen ist. Diese aus nur wenigen, nicht-fehlerkritischen Bauteilen bestehende Schaltungsanordnung ist einfach aufgebaut und daher gegen äussere Einflüsse (insbesondere Temperaturschwankungen) weitgehend immun. Nachteilig bei diesen bekannten Eisenbahn-Lichtsignalanlagen ist, dass die Lebensdauer der verwendeten Glühlampen relativ kurz ist. Der notwendige Wartungsaufwand für diese Anlagen ist daher noch recht hoch. Ferner lässt sich die Lichtstärke der Lampen nur schwer den Lichtverhältnissen des Anlagenstandortes anpassen, da Glühlampen ein nicht-lineares Verhalten aufweisen. Einfachheitshalber werden die Lampen daher immer mit einer oder zwei Leistungsstufen betrieben. Weiterhin wird die Gesamtfunktion bekannter Eisenbahn-Lichtsignalanlagen durch den Ausfall einer einzelnen Lampe wesentlich beeinflusst.

Der Ersatz der Glühlampe durch einen Lichtkörper, der diese Nachteile nicht aufweist, führt jedoch zu weiteren Nachteilen. Für die verbesserten Lichtkörper werden normalerweise Steuerungen benötigt, die durch die grössere Anzahl Bauelemente und unter den gegebenen Umwelteinflüssen eine erhöhte Fehlerwahrscheinlichkeit aufweisen können. Weiterhin lassen sich diese Schaltungen nur schwer in die bestehende Infrastruktur einpassen. Für die Modernisierung der Lichtsignalanlagen müssten daher umfangreiche Investitionen getätigt werden.

Der vorliegenden Erfindung liegt daher die Aufgabe zugrunde, eine Schaltungsanordnung zu schaffen, die eine im Vergleich zu bekannten Anlagen erhöhte Betriebssicherheit aufweist und die zu der zu ersetzenden Einheit kompatibel ist.

Diese Aufgabe wird durch die im kennzeichnenden Teil des Patentanspruchs 1 angegebenen Massnahmen gelöst. Vorteilhafte Ausgestaltungen der Erfindung sind in weiteren Ansprüchen angegeben.

Die erfindungsgemässe Schaltungsanordnung erlaubt den Einsatz von Leuchtdioden, wie sie z.B. in Klaus Beuth, Bauelemente, Vogel Verlag, Würzburg 1991, 13. Auflage, Seite 292-294 beschrieben sind. Daraus ist bekannt, dass Leuchtdioden fast trägheitslos reagieren und eine zum Durchlass-Gleichstrom proportionale Lichtstärke abgeben. Leuchtdioden sind ferner für verschiedene Wellenlängenbereiche (inkl. Infrarot) erhältlich und weisen einen guten (jedoch von der Wellenlänge abhängigen) Wirkungsgrad auf. Bekannt ist ferner, dass Leuchtdioden im Vergleich zu Glühlampen eine um ein vielfaches höhere Lebenserwartung aufweisen. Die erfindungsgemässe Schaltungsanordnung kann dabei anstelle der zu verbessernden Schaltungsanordnung eingesetzt werden, ohne dass Änderungen in der bestehenden Infrastruktur oder beim Betriebsablauf notwendig sind.

Die Erfindung wird nachfolgend anhand einer Zeichnung beispielsweise näher erläutert. Dabei zeigt:
- Fig. 1: eine erfindungsgemässe Schaltungsanordnung
- Fig. 2: eine erfindungsgemässe Schaltungsanordnung mit optimierter Lichtstärkeanpassung
- Fig. 3: eine erfindungsgemässe Schaltungsanordnung mit einer Entscheidungslogik

Fig. 1 zeigt eine erfindungsgemässe Schaltungsanordnung, die einen primärseitig mit einem Wechselspannungseingang INP und sekundärseitig über eine Gleichrichterschaltung GS mit n Beleuchtungseinheiten BE1, ..., Bn verbundenen Transformator XFMR aufweist. Der Eingang INP der Schaltungsanordnung wird bei deren Installation über eine Leitung mit der Speiseschaltung einer Hauptstation oder eines Eisenbahn-Stellwerks verbunden. Von dieser Speiseschaltung wird eine Wechselspannung abgegeben, deren Amplitude für den Tag- und den Nachtbetrieb zwischen zwei Werten umgeschaltet wird. Die Amplitudenänderung ist dabei den mit Glühlampen versehenen Schaltungsanordnungen angepasst, wie sie aus der eingangs erwähnten Patentschrift CH 675 922 bekannt sind.

Die in Fig. 1 gezeigte Gleichrichterschaltung GS, die dem Fachmann bekannt ist, besteht aus einem aus vier Dioden D1, D2, D3 und D4 gebildeten Brückengleichrichter sowie einem Lade- und einem Siebkondensator C1 bzw. C2. Selbstverständlich können anstatt dieser Schaltung auch andere dem Fachmann bekannte Gleichrichterschaltungen (Schaltnetzteile, etc.) eingesetzt werden. Zum Schutz gegen Überspannungen sind die Anschlüsse der Primär- bzw. der Sekundärwicklung des Transformators XFMR je mit einem Schutzelement Rs (z.B. einem Widerstand oder Varistor, etc.) verbunden. Die Anschlüsse der Primärwicklung des Transformers XFMR bzw. die Anschlüsse des Eingangs INP sind ferner durch einen Widerstand Rg (Grundlastwiderstand) miteinander verbunden.

Jede Beleuchtungseinheit BE1, ..., BEn weist eine mit der Gleichrichterschaltung GS verbundene Stromquelle ICV1 auf, die in Serie mit einer Wicklung eines Relais RLS11, mit einem Vorwiderstand Rv und einer Gruppe CL1 von Leuchtdioden LD1, ..., LDx geschaltet ist. Zur Strombegrenzung durch die Wicklung des Relais RLS11 kann ferner eine in Sperrichtung parallel zur Relaiswicklung geschaltete Zenerdiode (s. Fig. 3, Diode ZD) verwendet werden, durch die die Spannung über dem Relais RLS11 begrenzt wird. Das Relais RLS11 weist einen Schaltkontakt K11 auf, durch den ein weiteres Relais RLS2 mit den Anschlüssen der Primärwicklung des Transformators XFMR verbindbar ist. Vorausgesetzt wird dabei natürlich, dass die von den Beleuchtungseinheiten BE2, ..., BEn gesteuerten Kontakte K12, ..., K1n, die in Serie zum Kontakt K11 geschaltet sind, geschlossen sind. Durch das Relais RLS2 werden zwei verschiedene Kontakte K21 und K22 betätigt. Durch den ersten Kontakt K21 ist ein weiterer Widerstand Rr (Restlastwiderstand) mit den Anschlüssen des Eingangs INP verbindbar. Durch den zweiten Kontakt K22 sind die beiden Adern einer Leitung FML, welche zu einer Kontrollstation z.B. in der Hauptstation führt, miteinander verbindbar.

Die in Fig. 1 gezeigte Schaltungsanordnung funktioniert wie folgt :

Durch die Hauptstation wird dem Eingang INP der Schaltungsanordnung eine Wechselspannung zugeführt, die im Transformator XFMR transformiert und an die Gleichrichterschaltung GS abgegeben wird. Durch die mit der Gleichrichterschaltung GS verbundene Stromquelle ICV1 wird ein Strom durch die Wicklung des Relais RLS11 und die Dioden LD1, ..., LDx geführt. Durch die auf den Beleuchtungseinheiten BE11, ..., BE1n vorgesehenen Relais RLS11, ..., RLS1n werden daher die Kontakte K11, ..., K1n geschlossen, wonach ein Strom durch die Wicklung des Relais RLS2 geführt wird. Dadurch wird die Schliessung des Kontaktes K21 und die Öffnung des Kontaktes K22 bewirkt. Über den ersten Kontakt K21 wird daher ein Strom durch den Widerstand Rr geführt. Nebst dem Strom durch die Primärwicklung des Transformators XFMR und durch den Widerstand Rg wird im störungsfreien Betriebszustand der Schaltungsanordnung daher auch ein Strom durch den Widerstand Rr geführt. Durch das Fliessen des sich aus diesen drei Komponenten zusammengesetzten Betriebsstromes wird der Hauptstation angezeigt, dass der Lichtkörper aktiviert wurde. Dieser Betriebsstrom, der unter Mitwirkung die Widerstände Rg und Rr erreicht wird, entspricht dabei dem Betriebsstrom von Schaltungsanordnungen, die mit Glühlampen ausgestattet sind. Ferner wird der zweite Kontakt K22 geöffnet, wodurch der Kurzschluss der Leitung FML beseitigt wird. In der Hauptstation kann daher auch mittels der Leitung FML festgestellt werden, dass die Schaltungsanordnung in den störungsfreien Betriebszustand übergegangen ist. Beim Auftreten einer schwerwiegenden Störung, z.B. beim Auftreten eines Unterbruchs in einer der Dioden LD1, ..., LDx, entfällt der Strom durch die Wicklung des ersten Relais RLS11, wonach der Kontakt K11 geöffnet und das zweite Relais RLS2 zurückgesetzt wird. Dadurch wird die Leitung FML durch den Kontakt K22 kurzgeschlossen, womit eine Fehlermeldung zur Hauptstation übermittelt wird. Der aufgetretene Fehler wird der Hauptstation ferner durch die durch den Kontakt K21 bewirkte Unterbrechung des Stromes durch den Widerstand Rr angezeigt. Durch den Widerstand Rg, der weiterhin mit den Anschlüssen des Eingangs INP verbunden bleibt, fliesst dabei weiterhin ein permanenter Grundstrom. Die Abschaltung eines Teiles des durch die Widerstände Rr und Rg fliessenden Stromes verursacht keine oder nur geringe transiente Vorgänge. Die Abschaltung des gesamten durch die Widerstände Rg und Rr fliessenden Stromes, der (zusammen mit dem Strom durch die Primärwicklung) annähernd dem simulierten Glühlampenstrom entspricht, könnte hingegen zu unerwünschten transienten Vorgängen führen.

Das zweite Relais RLS2 ist aufgrund der gestellten Anforderungen vorzugsweise mit zwangsgeführten Kontakten versehen. Derartige Sicherheitsrelais sind in Hans Sauer, Relais-Lexikon, Hüthig Verlag, Heidelberg 1985, 2. Auflage, Seiten 199-201 beschrieben. Die Kontakte K21 und K22 bestehen daher je aus zwei seriell geschalteten Kontakten, von denen einer immer gelöst werden kann, auch wenn der zweite Kontakt verschweisst ist. In der Praxis kann nämlich davon ausgegangen werden, dass ein und derselbe Fehler, wie z.B. Kontaktverschweissung oder Federbruch, jeweils nur an einem Kontakt auftritt. Aufgetretene Fehler innerhalb des Sicherheitsrelais werden dabei von einer (in Fig. 1 und 2 nicht dargestellten) Auswerteschaltung erfasst, die bei der Auswertung eines Fehlers auch einen nächsten Einschaltvorgang verhindert.

Fig. 2 zeigt eine Beleuchtungseinheit BEc, die durch ein Modul TN ergänzt ist, das zur Tag/Nacht-Umschaltung der von den Dioden LD1, ...,LDx abgegebenen Lichtstärke dient. Ferner ist eine Mess- und Verstärkerschaltung vorgesehen, die aus einem lichtempfindlichen Element PSD (Fotowiderstand, -element, -diode oder -transistor, wie beschrieben in Klaus Beuth, Bauelemente, Vogel Verlag, Würzburg 1991, 13. Auflage, Kapitel 12) und zumindest einem Verstärker OP2 besteht, dessen Ausgang mit einem Steuereingang der Stromquelle ICV1 verbunden ist.

Das Modul TN besteht aus einem Differenzverstärker OP1 dessen erster Eingang mit einem durch zwei Widerstände R1, R2 gebildeten Spannungsteiler, dessen zweiter Eingang mit dem Ausgang einer Konstant-Spannungsquelle UC und dessen Ausgang mit dem Steuereingang einer Schalteinheit SWb, z.B. eines Schalttransistors verbunden ist, durch die bzw. den ein Shunt-Widerstand Rn parallel zu der mit dem Vorwiderstand Rv versehenen Gruppe CL1 von Leuchtdioden LD1, ..., LDx zuschaltbar ist. Die mit dem Eingang der Beleuchtungseinheit BEc verbundenene Spannungsquelle UC ist dabei parallel zu den in Serie geschalteten Widerständen R1 und R2 geschaltet.

### Das Modul TN funktioniert wie folgt :

Während dem Tag gibt die Hauptstation die maximal vorgesehene Spannung an den Eingang INP der Schaltungsanordnung ab. Dabei wird ein genügend hoher Leuchtdichteunterschied zwischen der maximal zu erwartenden Umgebungshelligkeit und der von den Dioden-Gruppen CL1, ..., CLn abgegebenen optischen Signalen gewährleistet. Die von der Hauptstation abgegebene Spannung ist jedoch für den Betrieb von Glühlampen berechnet. Die in der erfindungsgemässen Schaltungsanordnung vorgesehenen Dioden-Gruppen CL1, ..., CLn und das aus dem Transformator XFMR und der Gleichrichterschaltung GS bestehende Stromversorgungsteil sind daher derart auszulegen, dass zumindest annähernd die gleiche Leuchtdichte wie beim Betrieb mit Glühlampen vorhanden ist. Für den Nachtbetrieb wird die von der Hauptstation an den Eingang INP angelegte Spannung abgesenkt, um die Leuchtdichte der optischen Signale den geänderten Umgebungsverhältnissen anzupassen und eine Reduktion der abgegebenen Energie zu erzielen. Die Absenkung der von der Hauptstation abgegebenen Spannung ist wiederum den mit Glühlampen versehenen Schaltungsanordnungen angepasst, zu denen die erfindungsgemässe Schaltungsanordnung kompatibel sein soll. Da die in der Beleuchtungseinheit BEc vorgesehene Stromquelle ICV1 den Strom trotz der Absenkung der Spannung konstant hält (u.a. damit das RLS11 nicht zurückgesetzt wird), wird für den Nachtbetrieb der Shunt-Widerstand Rn zugeschaltet, so dass durch die in Serie geschalteten Dioden LD1, ..., LDx nur noch ein Bruchteil des ursprünglichen Stromes geführt wird, der ausreicht, um eine zum Glühlampen-Betrieb vergleichbare Leuchtdichte zu erzielen. Bei der Berechnung des Shunt-Widerstandes Rn ist dabei zu berücksichtigen, dass Leuchtdioden und Glühlampen unterschiedliche Kennlinien aufweisen. Bei Leuchtdioden ändert die abgegebene Lichtstärke, im Gegensatz zu Glühlampen, proportional zum zugeführten Strom.

Durch den Differenzverstärker OP1 wird die vom Spannungsteiler abgenommene (variable) Spannung mit der konstanten von der Spannungsquelle UC abgegebenen Spannung verglichen. Der durch die Widerstände R1 und R2 gebildete Spannungsteiler ist derart ausgelegt, dass während dem Tag-Betrieb keine Spannungsdifferenz am Eingang des Differenzverstärkers OP1 entsteht. Erst durch das Absenken der Eingangsspannung bei der Umschaltung auf den Nacht-Betrieb entsteht eine Spannungsdifferenz, durch die am Ausgang des Differenzverstärkers ein Steuersignal entsteht, das zur Aktivierung der Schalteinheit SWb führt. Die Schalteinheit SWb, z.B. ein Schalttransistor, schaltet sodann den Shunt-Widerstand Rn parallel zu der mit dem Vorwiderstand Rv versehenen Dioden-Gruppe CL1. Bei der Umschaltung auf Tag-Betrieb wird die Schalteinheit SWb wieder zurückgesetzt.

Anstelle der Tag/Nacht-Umschaltung mit Zu- oder Abschaltung des in Fig. 2 gezeigten Shuntwiderstandes Rn kann ferner ein mit der Stromquelle ICV1 verbundener und vom Differenzverstärker OP1 betätigter Schalter SWa vorgesehen sein, durch den für Tag-Betrieb ein tieferer Konstantstrom eingestellt werden kann als für Nacht-Betrieb.

Zur besseren Anpassung der von den Dioden abgegebenen Lichtstärke an die Umgebungshelligkeit ist das in Fig. 2 gezeigte lichtempfindliche Element PSD sowie der nachgeschaltete Verstärker OP2 vorgesehen. Durch diese Einheiten wird ein elektrisches Steuersignal dem Steuereingang der Stromquelle ICV1 zugeführt, das von der durch das Element PSD (vorzugsweise in Blickrichtung auf das Lichtsignal) gemessenen Leuchtdichte der Umgebung abhängt. Bei abfallender Umgebungshelligkeit wird der durch die Dioden-Gruppen CL1, ..., CLn geführte Strom daher reduziert. Die Kennlinie des Verstärkers OP2 ist dabei derart gewählt, dass immer der gewünschte Leuchtdichteunterschied vorhanden ist. Ferner ist vorgesehen, dass bei der Stromreduktion der Haltestrom für die Relais RLS11-RLS1n nie unterschritten wird.

Durch vorzugsweise mindestens zwei Dioden Gruppen CL1, CL2 wird ein zu signalisierendes Symbol gebildet. Die lichtemittierenden Dioden LD dieser Gruppen CL1, CL2 werden dabei derart angeordnet, dass beim Ausfall einer Gruppe CL1 oder CL2, der z.B. durch den Unterbruch einer Diode LD verursacht wird, das Symbol noch immer erkennbar bleibt. Beispielsweise wird das Symbol durch beide Gruppen CL1, CL2 angezeigt, wodurch beim Ausfall einer Gruppe CL1 oder CL2 lediglich ein Leuchtdichteabfall entsteht. Die Lichtsignalanlage bleibt daher auch im Betrieb bis der der Hauptstation gerneldete Fehler behoben wird.

Obwohl in Fig. 1 und 2 die Widerstände Rg und Rr (Grund- und Restlastwiderstand) auf der Primärseite des Transformators XFMR angeordnet sind, können diese Lastwiderstände unter Berücksichtigung des Übersetzungsverhältnisses des Transformators XFMR auch sekundärseitig angeordnet sein. Ebenso kann auch das Relais RLS2 auf der Sekundärseite des Transformators XFMR, vor oder nach der Gleichrichterschaltung GS, vorgesehen sein.

Einige der Mess- und Umschaltvorgänge könnten ferner von einem Mikroprozessor gesteuert werden.

In Fig. 3 wird der Zustand von mit Gleichrichtereinheiten GS versehenen Beleuchtungseinheiten BEg1, ..., BEgn bzw. der Zustand (angezogen / gelöst) der Relais RLS11, ..., RLS1n an eine Logikschaltung LC gemeldet, welche in Abhängigkeit des Zustands der Beleuchtungseinheiten BEg1, ..., BEgn die Relais RLS2 und RLS3 betätigt. Durch das Relais RLS2 werden wiederum die Kontakte K21 und/oder K22 betätigt. Relais RLS3 betätigt einen Kontakt K31, durch den ein Widerstand Ra bzw. Rb kurzschliessbar ist, der Leitungen a und b bzw. a und c miteinander verbindet, die mit einer Kontrollstation verbunden sind. Die Position des Kontaktes K31 kann in der Hauptstation oder im Stellwerk daher leicht festgestellt werden. Die Logikschaltung LC ist dabei derart aufgebaut, dass bei einer Anzahl (1 bis m) Fehlermeldungen das Relais RLS3 und bei einer Anzahl (m+1 bis n) Fehlermeldungen das Relais RLS2 betätigt wird. Der Aufbau einer derartigen Schaltung in Analog- oder Digitaltechnik ist dem Fachmann bekannt. Die Zahl m ist normalerweise deutlich kleiner gewählt als n (z.B. : $\text{10 * m = n}$). Beim Auftreten der Anzahl (m+1) bis n Fehlermeldungen sind mehrere Beleuchtungseinheiten BEg1, ..., BEgn ausgefallen, was einen schweren Mangel anzeigt, der raschmöglichst zu beheben ist. Falls nur eine oder zwei Beleuchtungseinheiten BEg1, ..., BEgn ausgefallen sind, sind die optischen Signale noch gut lesbar. Durch das Betätigen des Relais RLS3 wird daher über die Leitungen a, b und c ein Fehler gemeldet, der mit geringerer Dringlichkeit zu behandeln ist. Der Einfehlerfall entspricht dabei dem Ausfall des Hauptwendels einer Glühlampe. Der Mehrfehlerfall entspricht dem Ausfall des Reservewendels. Die Logikschaltung LC kann natürlich auch direkt mit einer Kontrollstation verbunden werden.

## Patentansprüche

1. Schaltungsanordnung für Eisenbahn-Lichtsignalanlagen, mit einem Transformator (XFMR), der primärseitig über einen Wechselspannungseingang (INP) mit einer Stromversorgungsleitung verbindbar und sekundärseitig mit mindestens einer Beleuchtungseinheit (BE1, ..., BEn) verbunden ist, **dadurch gekennzeichnet,** dass die Beleuchtungseinheiten (BE1, ..., BEn) jeweils ein erstes Relais (RLS11;...;RLS1n), einen Vorwiderstand (Rv) sowie Leuchtdioden (LD1, ...,LDx) aufweisen, dass die Sekundärwicklung des Transformators (XFMR) über eine Gleichrichterschaltung (GS), die Wicklung des ersten Relais (RLS11;...;RLS1n) und den Vorwiderstand (Rv) mit den Leuchtdioden (LD1, ...,LDx) verbunden ist, dass durch einen vom ersten Relais (RLS11;...;RLS1n) betätigten Kontakt (K11;...; K1n) die Wicklung eines zweiten Relais (RLS2) transformatorprimär- oder sekundärseitig mit einer Gleich- oder Wechselspannung verbindbar ist, und dass das zweite Relais (RLS2) einen ersten Kontakt (K21) aufweist, durch den ein Restlastwiderstand (Rr) parallel zu einem mit beiden Anschlüssen der Primär- oder der Sekundärwicklung des Transformators (XFMR) permanent verbundenen Grundlastwiderstand (Rg) verbindbar ist, wobei der Grundlastwiderstand (Rg) zur Leitung eines permanenten Grundstromes und der Restlastwiderstand (Rr) zur Leitung eines Reststromes vorgesehen ist, durch den der Betriebszustand der Beleuchtungseinheiten (BE1, ...,BEn) über die Stromversorgungsleitung angezeigt wird.

2. Schaltungsanordnung nach Anspruch 1, **dadurch gekennzeichnet,** dass das zweite Relais (RLS2) einen zweiten Kontakt (K22) aufweist, durch den eine Fehlermelde-Leitung (FML) kurzschliessbar ist.

3. Schaltungsanordnung nach Anspruch 1 oder 2, **dadurch gekennzeichnet,** dass die von den ersten Relais (RLS11;...;RLS1n) der Beleuchtungseinheiten (BEg1, ..., BEgn) betätigten Kontakte (K11;...;K1n) Teil einer Logikschaltung (LC) sind, die beim Auftreten von mehr als m von den Kontakte (K11;...;K1n) angezeigten Fehlermeldungen das zweite Relais (RLS2) betätigt und die beim Auftreten von 1 bis m von den Kontakten (K11;...;K1n) angezeigten Fehlermeldungen ein drittes Relais (RLS3) betätigt, wobei durch den vom dritten Relais (RLS3) betätigten Kontakt (K31) eine an Meldeleitungen (a, b, c) anliegende Last änderbar ist.

4. Schaltungsanordnung nach Anspruch 1, 2 oder 3, **dadurch gekennzeichnet,** dass die Gleichrichterschaltung (GS) über eine steuerbare Stromquelle (ICV1) mit der Wicklung des ersten Relais (RLS11) verbunden ist, dass ein lichtempfindliches Element (PSD) vorgesehen ist, das die in der Umgebung der Lichtsignalanlage vorhandene Leuchtdichte messen kann und das ein von der gemessenen Leuchtdichte abhängiges elektrisches Signal an den Eingang eines Verstärkers (OP2) abgibt, dessen Ausgang mit einem Steuereingang der Stromquelle (ICV1) verbunden ist.

5. Schaltungsanordnung nach Anspruch 1, 2, 3 oder 4, **dadurch gekennzeichnet,** dass der Eingang der Beleuchtungseinheit (BEc) über einen durch zwei Widerstände (R1, R2) gebildeten Spannungsteiler mit dem ersten Eingang eines Differenzverstärkers (OP1) verbunden ist, dessen zweiter Eingang mit einer Spannungsquelle (UC) verbunden ist, die eine konstante Spannung abgibt und dass der Ausgang des Differenzverstärkers (OP1) mit einer Schalteinheit (SWb) verbunden ist, durch die ein Shunt-Widerstand (Rn) parallel zum Vorwiderstand (Rv) und den Leuchtdioden (LD1, ...,LDx) zuschaltbar ist oder, dass der Ausgang des Differenzverstärkers (OP1) mit einem Transistor (TR) verbunden ist, welcher in Serie zu den Leuchtdioden (LD1, ...,LDx) geschaltet ist.

6. Schaltungsanordnung nach einem der Ansprüche 1 - 5, **dadurch gekennzeichnet,** dass jede der Beleuchtungseinheiten (BEg1, ..., BEgn) eine Gleichrichterschaltung (GS) aufweist.

## Claims

1. Circuit arrangement for railway light signal systems, having a transformer (XFMR) which can be connected on the primary side by way of an alternating voltage input (INP) to a current supply line and is connected on the secondary side to at least one lighting unit (BE1, ..., BEn), characterized in that the lighting units (BE1, ..., BEn) in each case have a first relay (RLS11;...;RLS1n), a series resistance (Rv) and light-emitting diodes (LD1, ...,LDx), in that the secondary winding of the transformer (XFMR) is connected by way of a rectifier circuit (GS), the winding of the first relay (RLS11;...;RLS1n) and the series resistance (Rv) to the light-emitting diodes (LD1, ...,LDx), in that by means of a contact (K11;...;K1n) actuated by the first relay (RLS11;...;RLS1n) the winding of a second relay (RLS2) can be connected on the primary or secondary side of the transformer to a direct or alternating voltage, and in that the second relay (RLS2) has a first contact (K21), by means of which a residual load resistance (Rr) can be connected parallel to a base load resistance (Rg) which is permanently connected to both terminals of the primary or secondary winding of the transformer (XFMR), wherein the base load resistance (Rg) is provided for conducting a permanent base current and the residual load resistance (Rr) is provided for conducting a residual current, by means of which the operating state of the lighting units (BE1, ...,BEn) is displayed by way of the current supply line.

2. Circuit arrangement according to claim 1, characterized in that the second relay (RLS2) has a second contact (K22), by means of which a fault signalling line (FML) can be short-circuited.

3. Circuit arrangement according to claim 1 or 2, characterized in that the contacts (K11;...;K1n) actuated by the first relays (RLS11;...;RLS1n) of the lighting units (BEg1, ..., BEgn) are part of a logic circuit (LC) which actuates the second relay (RLS2) upon the occurrence of more than m fault signals displayed by the contacts (K11;...;K1n), and which, upon the occurrence of 1 to m fault signals displayed by the contacts (K11;...;K1n), actuates a third relay (RLS3), wherein by means of the contact (K31) actuated by the third relay (RLS3) a load applied to signalling lines (a, b, c) can be changed.

4. Circuit arrangement according to claim 1, 2 or 3, characterized in that the rectifier circuit (GS) is connected by way of a controllable current source (ICV1) to the winding of the first relay (RLS11), in that a light-sensitive element (PSD) is provided which can measure the luminance present in the environment of the light signal system and which emits an electric signal, depending on the measured luminance, to the input of an amplifier (OP2), the output of which is connected to a control input of the current source (ICV1).

5. Circuit arrangement according to claim 1, 2, 3 or 4, characterized in that the input of the lighting unit (BEc) is connected by way of a voltage divider, formed by two resistances (R1, R2), to the first input of a difference amplifier (OP1), the second input of which is connected to a voltage source (UC) which delivers a constant voltage, and in that the output of the difference amplifier (OP1) is connected to a switching unit (SWb), by means of which a shunt resistance (Rn) can be connected parallel to the series resistance (Rv) and the light-emitting diodes (LD1, ...,LDx) or in that the output of the difference amplifier (OP1) is connected to a transistor (TR) which is connected in series with the light-emitting diodes (LD1, ...,LDx).

6. Circuit arrangement according to one of claims 1 to 5, characterized in that each of the lighting units (BEg1, ..., BEgn) has a rectifier circuit (GS).

## Revendications

1. Montage commutateur pour installations de signalisation lumineuse de chemin de fer, comprenant un transformateur (XFMR) qui peut être relié au primaire à une ligne d'alimentation en courant par l'intermédiaire d'une entrée de tension alternative (INP) et est relié au secondaire à au moins une unité d'éclairage (BE1, ..., BEn), **caractérisé** en ce que les unités d'éclairage (BE1, ..., BEn) comportent chacune un premier relais (RLS11 ; ... ; RLS1n), une résistance série (Rv) et des diodes électroluminescentes (LD1, ..., LDx), que l'enroulement secondaire du transformateur (XFMR) est relié aux diodes électroluminescentes (LD1, ..., LDx) par l'intermédiaire d'un circuit redresseur (GS), de l'enroulement du premier relais (RLS11 ; ... ; RLS1n) et de la résistance série (Rv), que l'enroulement d'un deuxième relais (RLS2) peut être connecté au primaire ou au secondaire du transformateur à une tension continue ou alternative par l'intermédiaire d'un contact (K11 ; ... ; K1n) actionné par le premier relais (RLS11 ; ... RLS1n) et que le deuxième relais (RLS2) comporte un premier contact (K21) par l'intermédiaire duquel une résistance de charge résiduelle (Rr) peut être reliée aux deux bornes de l'enroulement primaire et de l'enroulement secondaire du transformateur (XFMR) en parallèle avec une résistance de charge de base (Rg) reliée de manière permanente, la résistance de charge de base (Rg) étant prévue pour conduire un courant de base permanent et la résistance de charge résiduelle (Rr) pour conduire un courant résiduel qui permet d'indiquer l'état de fonctionnement des unités d'éclairage (BE1, ..., BEn) par le biais de la ligne d'alimentation en courant.

2. Montage commutateur selon la revendication 1, **caractérisé** en ce que le deuxième relais (RLS2) comporte un deuxième contact (K22) par l'intermédiaire duquel la ligne de signalisation d'erreur (FML) peut être court-circuitée.

3. Montage commutateur selon la revendication 1 ou 2, **caractérisé** en ce que les contacts (K11 ; ... ; K1n) actionnés par les premiers relais (RLS11 ; ... ; RLS1n) des unités d'éclairage (BEg1, ..., BEgn) font partie d'un circuit logique (LC) qui, en présence de plus de m messages d'erreur signalés par les contacts (K11 ; ... ; K1n), actionne le deuxième relais (RLS2) et qui, en présence de 1 à m messages d'erreur signalés par les contacts (K11 ; ... ; K1n), actionne un troisième relais (RLS3), une charge appliquée à des lignes de signalisation (a, b, c) pouvant être modifiée par le contact (K31) actionné par le troisième relais (RLS3).

4. Montage commutateur selon la revendication 1, 2 ou 3, **caractérisé** en ce que le circuit redresseur (GS) est relié à l'enroulement du premier relais (RLS11) par l'intermédiaire d'une source de courant (ICV1) commandée, qu'il est prévu un élément photosensible (PSD) qui peut mesurer la densité lumineuse présente dans l'environnement de l'installation de signalisation lumineuse et qui envoie un signal électrique dépendant de la densité lumineuse mesurée à l'entrée d'un amplificateur (OP2) dont la sortie est reliée à l'entrée de commande de la source de courant (ICV1).

5. Montage commutateur selon la revendication 1, 2, 3 ou 4, **caractérisé** en ce que l'entrée de l'unité d'éclairage (BEc) est reliée par l'intermédiaire d'un diviseur de tension formé par deux résistances (R1, R2) à la première entrée d'un amplificateur différenciateur (OP1) dont la deuxième entrée est reliée à la source de courant (UC) qui délivre une tension constante et que la sortie de l'amplificateur différenciateur (OP1) est reliée à une unité de commutation (SWb) par l'intermédiaire de laquelle une résistance de shuntage (Rn) peut être connectée en parallèle avec la résistance série (Rv) et les diodes électroluminescentes (LD1, ..., LDx) ou que la sortie de l'amplificateur différenciateur (OP1) est reliée à un transistor (TR) qui est monté en série avec les diodes électroluminescentes (LD1, ..., LDx).

6. Montage commutateur selon l'une des revendications 1 à 5, **caractérisé** en ce que chacune des unités d'éclairage (BEg1, ..., BEgn) comporte un circuit redresseur (GS).
